# EUROPÄISCHE PATENTSCHRIFT

(11) **EP 2 449 194 B1**
(45) Veröffentlichungstag und Bekanntmachung des Hinweises auf die Patenterteilung: **10.08.2016**
(21) Anmeldenummer: 10736962.1
(22) Anmeldetag: 04.06.2010
(51) Int. Cl.: E05B 77/34, E05B 85/02, B60J 10/00, E05B 15/16

(54) **VERFAHREN FÜR DAS ABDECKEN EINES KRAFTFAHRZEUGSCHLOSSES NEBST SCHLOSS**
METHOD FOR COVERING A MOTOR VEHICLE LOCK AND LOCK
PROCÉDÉ DE RECOUVREMENT DE SERRURE DE VÉHICULE À MOTEUR ET SERRURE

(30) Priorität: 01.07.2009 DE 102009027415
(43) Veröffentlichungstag der Anmeldung: 09.05.2012
(73) Patentinhaber: Kiekert Aktiengesellschaft, 42579 Heiligenhaus (DE)
(72) Erfinder: BENDEL, Thorsten, 46149 Oberhausen (DE)
(74) Vertreter: Gille Hrabal
(86) Internationale Anmeldenummer: PCT/DE2010/000631
(87) Internationale Veröffentlichungsnummer: WO 2011/000338

(56) Entgegenhaltungen:
- EP-A2- 1 108 834
- DE-B- 1 063 926
- DE-U1- 20 103 999
- DE-U1- 29 905 848
- JP-A- 5 156 854
- US-A- 2 217 730
- US-A- 4 090 379
- US-A- 5 904 002
- US-A1- 2009 000 063
- US-B1- 6 422 619

## Beschreibung

Die Erfindung betrifft ein Verfahren für das Abdecken eines Schlosses für ein Kraftfahrzeug sowie ein Schloss für ein Kraftfahrzeug mit einer schützenden Abdeckung. Ein Schloss eines Kraftfahrzeugs umfasst ein Gesperre aus Drehfalle und Sperrklinke. Ein solches Schloss weist einen Einlaufbereich für einen Schließbolzen auf, der beispielsweise an einer Tür oder Klappe des Fahrzeugs befestigt ist. Wird die entsprechende Fahrzeugtür oder Fahrzeugklappe zugeschlagen, so gelangt der Schließbolzen in den Einlaufbereich des Schlosses hinein und dreht die Drehfalle von einer Öffnungsstellung in eine Schließstellung. Hat die Drehfalle die Schließstellung erreicht, so verhindert dann die Sperrklinke eine Zurückdrehen der Drehfalle in Richtung Öffnungsstellung. Ein solches Schloss wird nicht nur für Fahrzeugtüren oder Fahrzeugklappen eingesetzt, sondern beispielsweise auch für Rückenlehnen eines Fahrzeugs, wie z. B. der Druckschrift DE 20 2005 014 110 U1 zu entnehmen ist.

Aus der Druckschrift DE 34 43 313 C1 ist bekannt, ein Türschloss mit einer Schutzabdeckung zu versehen, um dieses vor eindringender Feuchtigkeit zu schützen. Zwar kann gemäß der hieraus bekannten Lehre ein aus einer Folie bestehender Beutel als Schutzabdeckung vorgesehen sein. Allerdings wird dieser als nachteilhaft beschrieben, da der Einbau des Schlosses dadurch erheblich erschwert werde und Aufweitungserscheinungen zu Dichtigkeitsproblemen führen würden. Als Schutzabdeckung wird daher eine aus Blech oder Kunststoff bestehende, formstabile Formschale vorgeschlagen.

Aus der Druckschrift DE 199 55 693 C2 ist bekannt, ein Schloss eines Kraftfahrzeugs mit einer Abdeckung zu versehen, die das Schloss vor Manipulationen schützt. Die Abdeckung kann ein an das Schloss angespritztes, aus Kunststoff bestehendes Gehäuse sein. Die Druckschrift DE 10 2005 032 926 A1 lehrt, ein Kunststoff-Spritzgussteil als Abdeckung für eine Schließanlage eines Kraftfahrzeugs vorzusehen, um so einen Einbruchschutz bereitzustellen.

Die Druckschrift DE1063926B offenbart eine Vorrichtung zum Schutz eines Schlossgerichtes gegen Eindringen von Feuchtigkeit in Schlösser von Kraftfahrzeugtüren, bei der die innerhalb der Türwände auf den Schlossblechschenkeln des Schlosses angeordneten Teile von einem flexiblen, wasserdichten Beutel eingeschlossen sind.

Die Druckschrift DE20103999U1 offenbart eine Schutzumhüllung für ein Kraftfahrzeug, bei der die Türumhüllung durch ein eigenständiges Foliensegment gebildet wird, das im Scharnierbereich der Fahrzeugtür oder -klappe mit der Schutzumhüllung verbunden ist.

Die Druckschrift DE29905848U1 offenbart eine Rastvorrichtung für Autotürschlösser, die im Wesentlichen aus einer Platte und einem fest an dieser befestigten Halteelement besteht, wobei an der karosserieseitigen Montagefläche der Platte eine Dämpfungsschicht aus Kunststoff vorgesehen ist.

Die Druckschrift EP1108834A2 offenbart eine Türaußenariffanordnung für eine Kraftfahrzeugtür mit mindestens einem elektrischen Bauelement, wobei eine einfache, wasserdichte Montage dadurch ermöglicht wird, dass das elektrische Bauelement und eine zugeordnete Anschlussleitung von einer wasserdichten flexiblen Hülle umgeben sind und eine Montageeinheit bilden, die in den Türaußengriff eingebaut ist.

In der Druckschrift DE 201 03 999 U1 wird das Vorsehen einer Schrumpffolie auf dem Gebiet von Kraftfahrzeugen als nachteilig beschrieben, da diese arbeits- und energieaufwendig seien.

Es ist Aufgabe der vorliegenden Erfindung, ein Schloss eines Kraftfahrzeugs vor äußeren Einflüssen wie Staub, Feuchtigkeit oder Manipulation zu schützen.

Zur Lösung der Aufgabe dienen ein Verfahren mit den Merkmalen des Anspruchs 1 sowie ein Schloss mit den Merkmalen des Anspruchs 8.

Zur Lösung der Aufgabe wird ein Schloss zunächst an der vorgesehenen Baueinheit eines Fahrzeugs, also zum Beispiel an der Fahrzeugtür oder Fahrzeugklappe, angebracht. Beispielsweise wird auf die äußere Umgebungsfläche eines Kraftfahrzeugschlosses für insbesondere Türen oder Klappe die schützende Folie aufgezogen. Anschließend wird das Schloss ganz oder teilweise mit einer Folie abgedeckt, wobei die Folie durch Schrumpfen an Außenkonturen des Schlosses angepasst wird. Der Einlaufbereich des Schlosses wird stets freigehalten, also nicht mit der Folie abgedeckt.

Ein Schließbolzen kann daher ungehindert in den Einlaufbereich gelangen, ohne durch Folie behindert zu werden. Ferner bleiben an die Tür oder Klappe angebrachte Schlossbereiche dann frei, da diese nicht mehr von der Folie umhüllt werden können.

In der Regel weist ein Schloss ein Schlossgehäuse und einen Deckel für das Schlossgehäuse auf. Zwischen dem Schlossgehäuse und dem Deckel verbleibt ein umlaufender Schlitz, über den Feuchtigkeit in das Schloss eindringen kann. Insbesondere ein solcher umlaufender Schlitz wird von der Folie umhüllt, um das Schloss vor eindringendem Schmutz und Feuchtigkeit zu schützen.

Indem das Schloss mit einer Folie erst nach einer Anbringung des Schlosses an eine Baueinheit abgedeckt wird, werden die aus der DE 34 43 313 C1 bekannten Montageprobleme vermieden, die im Fall einer als Abdeckung eingesetzten Folie auftreten. Die Verwendung einer Folie als Abdeckung ist preiswert im Vergleich zu den im oben genannten übrigen Stand der Technik beschriebenen Abdeckungen.

Zur Lösung der Aufgabe wird ferner ein mit einer Schrumpffolie abgedecktes Schloss für ein Kraftfahrzeug bereitgestellt, wobei das Kraftfahrzeugschloss ein Schlossgehäuse mit einem Schlosseinlaufbereich für einen Schließbolzen umfasst. Der Einlaufbereich des Schlosses wird freigehalten, also nicht mit der Folie bedeckt. Ein erfindungsgemäßes Schloss ist also nicht vollständig durch eine Schrumpffolie abgedeckt.

Das Vorsehen einer Schrumpffolie ermöglicht es, durch Schrumpfen der Folie eine besonders dichte, dauerhafte Verbindung zwischen der Folie und angrenzenden Schlossbereichen bereitzustellen. Es werden so die in der DE 34 43 313 C1 im Zusammenhang mit einer Folie beschriebenen Dichtigkeitsprobleme vermieden, da die Folie durch Schrumpfen besonders gut an Außenkonturen des Schlosses oder von Teilen des Schlosses angepasst werden kann. Die Folie liegt dann dicht an der Kontur des Schlosses an. Eine geschrumpfte Folie muss und wird daher grundsätzlich nicht mehr weitergehend befestigt werden, so zum Beispiel durch Kleben oder durch Tackern.

Zwar wird im Stand der Technik das Vorsehen einer Schrumpffolie im Zusammenhang mit Kraftfahrzeugen als nachteilig beschrieben, weil diese arbeits- und energieaufwendig sei. Bei der erfindungsgemäßen speziellen Anwendung trifft diese Auffassung des Fachmanns allerdings nicht zu, wie die Erfinder erkannt haben, da die bisher bekannten, üblichen Abdecklösungen einen relativ hohen Aufwand erfordern.

Eine Folie im Sinne der Erfindung kann um Gegenstände gewickelt werden und kann sich an deren Form anpassen. Daher kann das

Abdecken preiswert durchgeführt werden, ohne relativ teure Maschinen (zum Beispiel für das Spritzen von Kunststoff) einsetzen zu müssen.

Eine Schrumpffolie im Sinne der Erfindung ist eine Folie, die aus schrumpfbarem Material besteht. Das Schrumpfen wird durch eine dafür vorgesehene Behandlung erreicht. So ist es bekannt, Schrumpffolien durch eine Wärmebehandlung zu schrumpfen.

Aus Kunststoff bestehende, dehnbare Folien sind besonders geeignet, da die Gefahr einer Beschädigung im Vergleich zu aus Metall bestehenden Folien gering ist, wenn das Schloss durch die Folie abgedeckt wird.

Typische Foliendicken liegen im Bereich unter 5 mm, insbesondere unter 2 mm, vorzugsweise unter 0,5 mm, wie zum Beispiel 0,1 mm. Eine lediglich 0,1 mm dicke Folie genügt, um ein Schloss vor Feuchtigkeit und Staub zu schützen.

In einer Ausführungsform der Erfindung wird eine Adhäsionsfolie als Abdeckung verwendet. Adhäsionsfolien sind weiche, sehr glatte Kunststofffolien aus PVC oder PE, die ohne Klebstoff auf glatten Oberflächen haften. Bewirkt wird diese Haftung durch lockere molekulare Bindungen (Van-der-Waals-Bindungen) zwischen den Grenzschichten der Flächen der Folie und des Materials, an dem sie anliegt. Diese Ausführungsform vermeidet in weiter verbesserter Weise die aus der DE 34 43 313 C1 bekannten Dichtigkeitsprobleme.

Durch mehrfaches Umwickeln haftet eine Adhäsionsfolie auf sich selbst. Bevorzugt wird daher ein Schloss bereitgestellt, welches zumindest teilweise mehrfach mit einer Adhäsionsfolie umwickelt ist, um so das Schloss zuverlässig und dauerhaft vor äußeren Einflüssen wie Staub und Feuchtigkeit zu schützen. Durch mehrfaches Umwickeln wird außerdem das Schloss verbessert vor mechanischen Einflüssen geschützt und so verbessert gegen Einbruch abgesichert.

Vorzugsweise besteht die Folie aus einem schlagzähen Kunststoff. So gelingt es vor allen Dingen, dass Schloss weiter verbessert vor mechanischen Beeinträchtigungen zum Beispiel aufgrund eines Einbruchsversuchs zu schützen.

In einer Ausführungsform gibt es weitere Bereiche des Schlosses (neben dem Einlaufbereich), die planmäßig nicht durch die Folie abgedeckt werden. Es handelt sich um Bereiche, die aus technischen Gründen zugänglich bleiben sollen, so zum Beispiel zur Einführung von Verriegelungs-/Betätigungshebeln, zum Einführen von Steuerungs- und/oder Stromkabeln usw.

In einer Ausführungsform besteht die abdeckende Folie aus mehreren Teilen, so zum Beispiel zwei Teilen, um die schützende Folie verbesserte an komplexe Konturen des Schlosses anpassen zu können.

in einer Ausführungsform der Erfindung ist die Folie mit einer Klebstoffschicht versehen und kann vorzugsweise plastisch gedehnt werden, so zum Beispiel um wenigstens 100%. Die Folie kann dann leicht aufgeklebt und aufgrund der Dehnbarkeit leicht an komplexe Strukturen angepasst werden. Handelt es sich um eine plastische Dehnung, so gibt es keine Rückstellkräfte, die die Folie vom Untergrund wieder lösen können.

In einer Ausführungsform wird eine Folie, so zum Beispiel eine schlauchförmige Folie über ein Schloss geeignet übergestülpt und anschließend geschrumpft und zwar vorzugsweise durch eine thermische Behandlung. Die Schutzfolie wird so erfindungsgemäß durch Schrumpfen an die Außenkontur des Schlosses angepasst. Es wird so ein zuverlässiger, dauerhafter Schutz vor äußeren Einflüssen geschaffen.

In einer Ausführungsform wird eine Folie mit Hilfe eines Vakuums oder Unterdrucks auf die Schlosskonturen aufgezogen, um so den gewünschten dauerhaften Schutz zu erhalten.

Die Folie wird in einer Ausführungsform auf (Schloss- oder Klappen-) Antriebe angebracht, so zum Beispiel auf einen separaten Schlossantrieb für eine Zuziehhilfe gemäß DE 10 2006 051 884 A1 oder einem Klappenantrieb gemäß DE 10 2007 001 068 A1. Es werden so Teile des Schlosses gezielt vor schädlichen Umwelteinflüssen geschützt.

Durch die Erfindung gelingt eine universale Abdichtung gegen Umwelteinflüsse, insbesondere gegen Feuchtigkeit und (Staub-) Schmutz, die darüber hinaus auch einen erheblichen Einbruchschutz darstellt. Die Folie kann wie beschrieben sicher an jede Schlossgeometrie einfach angepasst werden und stellt somit auch materialmäßig eine hoch wirtschaftliche Alternative zu heute üblichen, in der Regel aufwendigen mechanischen Abdeckungen dar.

## Patentansprüche

1. Verfahren für die Schaffung eines Schutzes für ein Schloss eines Kraftfahrzeuges vor äußeren Einflüssen, gemäß dem ein Schloss zunächst an einer Baueinheit des Kraftfahrzeugs angebracht wird und anschließend das Schloss mit Ausnahme des Schlosseinlaufbereiches ganz oder teilweise mit einer Folie abgedeckt wird und bei dem die Folie durch Schrumpfen an Außenkonturen des Schlosses angepasst wird.

2. Verfahren nach einem der vorhergehenden Ansprüche, bei dem als Folie eine Kunststofffolie verwendet wird, die vorzugsweise nicht dicker als 1 mm, besonders bevorzugt nicht dicker als 0.5 mm ist.

3. Verfahren nach einem der vorhergehenden Ansprüche, bei dem als Folie eine Adhäsionsfolie verwendet wird.

4. Verfahren nach einem der vorgehenden Ansprüche, bei dem eine Folie aus einem schlagzähen Kunststoff verwendet wird.

5. Verfahren nach einem der vorhergehenden Ansprüche, bei dem Bereiche des Schlosses nicht durch die Folie abgedeckt werden, die im Rahmen des Betriebes des Schlosses zugänglich sein müssen, insbesondere zur Einführung von Verriegelungs- / Betätigungshebeln, zum Einführen von Steuerungs- und / oder Stromkabeln.

6. Verfahren nach einem der vorhergehenden Ansprüche, bei dem eine schlauchförmige Folie über das Schloss übergestülpt wird und das Schloss so abgedeckt wird.

7. Verfahren nach einem der vorhergehenden Ansprüche, bei dem die Folie durch Anwendung eines Unterdrucks an Konturen des Schlosses angepasst wird.

8. Schloss für ein Kraftfahrzeug, wobei das Kraftfahrzeugschloss ein Schlossgehäuse mit einem Schlosseinlaufbereich für einen Schließbolzen umfasst, **dadurch gekennzeichnet, dass** das Schlossgehäuse des Schlosses mit Ausnahme des Schlosseinlaufbereiches ganz oder teilweise durch eine Schrumpffolie abgedeckt ist.

9. Schloss nach dem vorhergehenden Anspruch, bei dem die Folie an Konturen des Schlosses angepasst ist.

10. Schloss nach einem der beiden vorhergehenden Ansprüche, bei dem die Folie aus Kunststoff besteht, die vorzugsweise nicht dicker als 1 mm, besonders bevorzugt nicht dicker als 0,5 mm ist.

11. Schloss nach einem der drei vorhergehenden Ansprüche, welches durch wenigstens zwei Folien abgedeckt ist.

12. Schloss nach einem der vier vorhergehenden Ansprüche, bei dem die Folie schlauchförmig ausgestaltet ist.

13. Schloss nach einem der vier vorhergehenden Ansprüche, bei dem ein Antrieb für das Schloss separat durch eine Folie abgedeckt ist.

14. Schloss nach einem der fünf vorhergehenden Ansprüche, bei dem das Schlossgehäuse mit einem Deckel verschlossen ist und der zwischen Schlossgehäuse und Deckel verlaufende Schlitz von einer Folie abgedeckt ist.

## Claims

1. A method for creating a protection of a lock of a motor vehicle against external influences, according to which method a lock is at first mounted on a constituent unit of the motor vehicle and afterwards the lock, with the exception of the lock inlet area, is completely or partially covered with a film and in which the film is adapted to the external contours of the lock by means of shrinkage.

2. A method according to one of the preceding claims, in which a plastic foil is used as film, which plastic foil is not thicker than 1 mm, most preferably not thicker than 0.5 mm.

3. A method according to one of the preceding claims, in which an adhesion foil is used as film.

4. A method according to one of the preceding claims, in which a film made of an impact-proof plastic is used.

5. A method according to one of the preceding claims, in which some portions of the lock are not covered by the film, which portions have to be accessible within the scope of the operation of the lock, in particular for introducing locking/operating levers, for introducing control and/or electric cables.

6. A method according to one of the preceding claims, in which a hose-shaped film is pulled over the lock and the lock is thus covered.

7. A method according to one of the preceding claims, in which the film is adapted to contours of the lock by applying a negative pressure.

8. A lock for a motor vehicle, wherein the motor vehicle lock comprises a lock case having a lock inlet area for a locking pin, **characterized in that** the lock case of the lock, with the exception of the lock inlet area, is completely or partially covered by a shrink film.

9. A lock according to the preceding claim, in which the film is adapted to contours of the lock.

10. A lock according to one of the two preceding claims, in which the film is made of plastic which is not thicker than 1 mm, most preferably not thicker than 0.5 mm.

11. A lock according to one of the three preceding claims, which is covered by at least two films.

12. A lock according to one of the four preceding claims, in which the film is hose-shaped.

13. A lock according to one of the four preceding claims, in which a drive of the lock is separately covered by a film.

14. A lock according to one of the five preceding claims, in which the lock case is closed by a cover and the slit extending between the lock case and the cover is covered by a film.

## Revendications

1. Procédé de création d'une protection d'une serrure d'un véhicule à moteur contre des influences externes, selon lequel une serrure est d'abord montée sur une unité de construction du véhicule à moteur et la serrure, à l'exception de la partie d'entrée de serrure, est enfin complètement ou partiellement couverte par une feuille, et dans lequel la feuille est adaptée aux contours extérieurs de la serrure par rétraction.

2. Procédé selon l'une des revendications précédentes, dans lequel une feuille plastique est utilisée comme feuille, dont l'épaisseur n'est pas supérieure à 1 mm, de préférence particulière pas supérieure à 0,5 mm.

3. Procédé selon l'une des revendications précédentes, dans lequel une feuille d'adhésion est utilisée comme feuille.

4. Procédé selon l'une des revendications précédentes, dans lequel une feuille en un plastique résistant aux chocs est utilisée.

5. Procédé selon l'une des revendications précédentes, dans lequel des parties de la serrure ne sont pas couvertes par la feuille, lesquelles parties doivent être accessibles dans le cadre du fonctionnement de la serrure, notamment pour introduire des leviers de verrouillage/d'actionnement et pour introduire des câbles de commande et/ou électriques.

6. Procédé selon l'une des revendications précédentes, dans lequel une feuille en forme de tuyau flexible est enfilée sur la serrure et la serrure est ainsi couverte.

7. Procédé selon l'une des revendications précédentes, dans lequel la feuille est adaptée aux contours de la serrure en la mettant sous vide.

8. Serrure pour un véhicule à moteur, la serrure de véhicule à moteur comprenant un boîtier de serrure ayant une partie d'entrée de serrure destinée à un verrou de fermeture, **caractérisée en ce que** le boîtier de serrure de la serrure, à l'exception de la partie d'entrée de serrure, est complètement ou partiellement couverte par une feuille rétractable.

9. Serrure selon la revendication précédente, dans laquelle la feuille est adaptée aux contours de la serrure.

10. Serrure selon l'une des deux revendications précédentes, dans laquelle la feuille est fabriquée en plastique qui a de préférence une épaisseur qui n'est pas supérieure à 1 mm, de préférence particulière pas supérieure à 0,5 mm.

11. Serrure selon l'une des trois revendications précédentes, laquelle est couverte par au moins deux feuilles.

12. Serrure selon l'une des quatre revendications précédentes, dans laquelle la feuille est configurée en forme de tuyau flexible.

13. Serrure selon l'une des quatre revendications précédentes, dans laquelle un entraînement de la serrure est couvert par une feuille de manière séparée.

14. Serrure selon l'une des cinq revendications précédentes, dans laquelle le boîtier de serrure est fermé par un couvercle et la fente s'étendant entre le boîtier de serrure et le couvercle est couverte par une feuille.
